# FASCICULE DE BREVET EUROPEEN

(11) **EP 2 309 344 B1**
(45) Date de publication et mention de la délivrance du brevet: **09.05.2012**
(21) Numéro de dépôt: 11000483.5
(22) Date de dépôt: 27.12.2007
(51) Int. Cl.: G04B 15/08, G04B 15/14, G04B 18/00, G04D 1/00

(54) **Procédé pour changer la fréquence d'oscillation d'un mouvement horloger**
Verfahren zur Veränderung der Oszillationsfrequenz eines Uhrwerks
Method for changing the oscillatory frequency of a timepiece movement

(43) Date de publication de la demande: 13.04.2011
(62) Demande divisionnaire de: 07025149.1
(73) Titulaire: Chopard Technologies SA, 2114 Fleurier (CH)
(72) Inventeur: Gigandet, Christophe, 2400 Le Locle (CH); Dias, Francisco, 2114 Fleurier (CH); Behrend, Armin, 2126 Les Verrières (CH)
(74) Mandataire: Micheli & Cie SA

(56) Documents cités:
- EP-A1- 1 736 838
- CH-A- 408 786
- FR-A- 892 533

## Description

La présente invention concerne le domaine des mouvements horlogers mécaniques.

Les mouvements horlogers mécaniques comprennent généralement, notamment, un barillet logeant un ressort moteur, un rouage entraîné par le barillet et dont les axes de certaines des roues portent des aiguilles indicatrices, un organe réglant tel qu'un balancier-spiral et, entre le rouage et l'organe réglant, un échappement pour entretenir les oscillations de l'organe réglant. L'échappement comprend une roue d'échappement entraînée par le rouage et un organe, tel qu'une ancre, située entre la roue d'échappement et l'organe réglant.

Les mouvements horlogers que l'on trouve actuellement sur le marché ont couramment un organe réglant oscillant à une fréquence de 4 Hz et une roue d'échappement à 20 dents. Il a également été commercialisé, sous la marque Zenith EI Primero, un mouvement dont l'organe réglant oscille à une fréquence de 5 Hz et dont la roue d'échappement comporte, à la connaissance du déposant, 21 dents.

On sait dans le domaine horloger que plus la fréquence de l'organe réglant est grande plus la mesure du temps sera précise. Il existe dans la technique plusieurs méthodes pour régler la fréquence d'un organe réglant, cf. par exemple le document CH 408 786.

Toutefois, une augmentation de la fréquence entraîne une augmentation de la vitesse angulaire de rotation de la roue d'échappement et nécessite donc de modifier le rouage, plus précisément les rapports d'engrenage, pour que les aiguilles indicatrices tournent à la bonne vitesse. L'augmentation de la vitesse de rotation de la roue d'échappement a également pour effet de diminuer la réserve de marche car le ressort moteur se détend plus rapidement.

La présente invention vise à proposer un procédé pour changer la fréquence d'oscillation d'un mouvement horloger permettant audit mouvement de fonctionner à une fréquence élevée sans présenter les inconvénients susmentionnés.

A cette fin, il est prévu un procédé pour changer la fréquence d'oscillation d'un mouvement horloger comprenant un premier organe réglant ayant une fréquence d'oscillation f1 et un premier échappement pour entretenir les oscillations du premier organe réglant, le premier échappement comprenant une première roue d'échappement à N1 dents et une première ancre, l'ensemble premier organe réglant - premier échappement définissant un premier entraxe constitué par la distance entre le centre de rotation de la première roue d'échappement et le centre de rotation de la première ancre et un deuxième entraxe constitué par la distance entre le centre de rotation de la première ancre et le centre de rotation du premier organe réglant, ledit procédé étant caractérisé en ce que ledit ensemble premier organe réglant - premier échappement est remplacé par un ensemble comprenant un deuxième organe réglant ayant une fréquence d'oscillation f2 et un deuxième échappement pour entretenir les oscillations du deuxième organe réglant, le deuxième échappement comprenant une deuxième roue d'échappement à N2 dents et une deuxième ancre, l'ensemble deuxième organe réglant - deuxième échappement définissant un troisième entraxe constitué par la distance entre le centre de rotation de la deuxième roue d'échappement et le centre de rotation de la deuxième ancre et un quatrième entraxe constitué par la distance entre le centre de rotation de la deuxième ancre et le centre de rotation du deuxième organe réglant, et en ce que la fréquence f2 est plus grande que la fréquence f1, le rapport entre N2 et f2 est sensiblement égal au rapport entre N1 et f1, le troisième entraxe est sensiblement égal au premier entraxe et le quatrième entraxe est sensiblement égal au deuxième entraxe.

Ainsi, dans la présente invention, la fréquence de l'organe réglant est augmentée sans augmenter le rapport entre le nombre de dents de la roue d'échappement et ladite fréquence, rapport qui peut être égal à une valeur usuelle. La vitesse angulaire de rotation de la roue d'échappement reste donc inchangée, permettant au rouage et plus généralement à l'ensemble du mouvement à l'exception de l'organe réglant et de l'échappement de rester inchangés. La réserve de marche est également conservée.

Lesdits rapports entre le nombre de dents N1 et la fréquence f1, mesurée en Hertz, et entre le nombre de dents N2 et la fréquence f2, mesurée en Hertz, sont typiquement sensiblement égaux à 5. De préférence, la fréquence f2 est au moins égale à environ 5 Hz, de préférence au moins égale à environ 6 Hz, de préférence encore au moins égale à environ 8 Hz, de préférence encore au moins égale à environ 10 Hz.

D'autres caractéristiques et avantages de la présente invention apparaîtront à la lecture de la description détaillée suivante faite en référence aux dessins annexés dans lesquels :
- la figure 1 est une vue plane de dessus schématique d'une partie d'un mouvement horloger traditionnel,
- la figure 2 est une vue en perspective d'une roue d'échappement et d'une ancre d'échappement selon un premier mode de réalisation de l'invention, coopérant l'une avec l'autre,
- la figure 3 est une vue en perspective d'une roue d'échappement et d'une ancre d'échappement selon un deuxième mode de réalisation de l'invention, coopérant l'une avec l'autre.

Dans le cadre de la présente invention, on entend par « dent » une dent de la roue d'échappement ayant un rôle fonctionnel, c'est-à-dire, dans le cas d'un échappement à ancre, une dent qui coopère avec les palettes de l'ancre.

En référence à la figure 1, un mouvement horloger traditionnel 1 comprend notamment un ressort moteur (non représenté) logé dans un barillet 2, un rouage 3 entraîné par le barillet 2, un organe réglant de type balancier-spiral 4 (dont seul le balancier est représenté) et, entre le rouage 3 et le balancier-spiral 4, un échappement 5. L'échappement 5 comprend une roue d'échappement 6 et un pignon d'échappement 7 qui est solidaire de la roue 6 et qui engrène avec une roue de seconde 8 du rouage 3 pour entraîner la roue 6. L'échappement 5 comprend en outre un organe 9, par exemple une ancre, qui coopère avec la roue d'échappement 6 et avec une cheville de plateau 10 solidaire de l'axe du balancier-spiral 4 pour entretenir les oscillations du balancier-spiral 4. Les axes respectifs de certaines des roues du rouage 3, à savoir la roue de seconde 8, une roue des minutes et une roue des heures (non représentées), sont destinés à porter des organes indicateurs des secondes, des minutes et des heures, typiquement des aiguilles, se déplaçant au-dessus d'un cadran de montre. Tous ces éléments sont bien connus de l'homme du métier et ne seront donc pas décrits plus en détail.

Une manière connue d'augmenter la fréquence d'oscillation d'un balancier-spiral est d'augmenter la raideur du spiral et/ou de diminuer le moment d'inertie du balancier. Pour augmenter la raideur du spiral, on peut par exemple le raccourcir ou augmenter sa section. La diminution du moment d'inertie du balancier s'obtient par exemple en allégeant le balancier et/ou en diminuant son rayon de giration.

Dans la présente invention, l'augmentation de la fréquence du balancier-spiral s'accompagne d'une augmentation du nombre de dents de la roue d'échappement. Les techniques de fabrication actuelles permettent la réalisation de roues avec un grand nombre de dents. La figure 2 montre une roue d'échappement 11 et une ancre d'échappement 12 faisant partie d'un échappement selon un premier mode de réalisation de l'invention. La roue d'échappement 11 comporte 50 dents et l'échappement dont elle fait partie est destiné à fonctionner avec un balancier-spiral oscillant à une fréquence de 10 Hz (72000 alternances par heure). La figure 3 montre une roue d'échappement 13 et une ancre d'échappement 14 faisant partie d'un échappement selon un deuxième mode de réalisation de l'invention. La roue d'échappement 13 comporte 40 dents et l'échappement dont elle fait partie est destiné à fonctionner avec un balancier-spiral oscillant à une fréquence de 8 Hz (57600 alternances par heure). De manière similaire, on peut aussi réaliser par exemple un échappement ayant une roue d'échappement à 30 dents et destiné à fonctionner avec un balancier-spiral oscillant à une fréquence de 6 Hz (43200 alternances par heure), ou un échappement ayant une roue d'échappement à 25 dents et destiné à fonctionner avec un balancier-spiral oscillant à une fréquence de 5 Hz (36000 alternances par heure).

Il est possible de conformer les dents des roues d'échappement pour que la même ancre puisse être utilisée avec plusieurs de ces roues d'échappement.

Ainsi, les ancres 12 et 14 illustrées aux figures 2 et 3 peuvent être identiques bien qu'elles coopèrent avec des roues d'échappement qui sont différentes.

On voit que dans les exemples indiqués ci-dessus le rapport entre le nombre de dents de la roue d'échappement et la fréquence du balancier-spiral est égal à 5, soit la valeur que l'on rencontre couramment dans les mouvements actuels. La vitesse angulaire de rotation de la roue d'échappement est donc la même que dans les mouvements usuels. Il en découle qu'un mouvement incluant l'un des échappements décrits ci-dessus et le balancier-spiral correspondant pourra avoir un rouage usuel, par exemple le rouage 3 illustré à la figure 1.

De préférence, les entraxes de l'échappement, c'est-à-dire les distances entre le centre de rotation de la roue d'échappement et le centre de rotation de l'ancre et entre le centre de rotation de l'ancre et le centre de rotation du balancier, sont conservés d'un échappement à l'autre et sont égaux à des valeurs usuelles. Ainsi, en particulier, l'entraxe d3 de la roue d'échappement 11 et de l'ancre 12 est égal à l'entraxe d5 de la roue d'échappement 13 et de l'ancre 14 et à l'entraxe d1 de la roue d'échappement usuelle 6 et de l'ancre usuelle 9. De manière similaire, l'entraxe d4 de l'ancre 12 et du balancier correspondant est égal à l'entraxe d6 de l'ancre 14 et du balancier correspondant et à l'entraxe d2 de l'ancre usuelle 9 et du balancier usuel 4. En conservant les mêmes entraxes d'un échappement à l'autre, on facilite l'interchangeabilité de l'ensemble échappement - organe réglant dans un mouvement donné et on permet à des mouvements incluant respectivement des échappements tels que décrits ci-dessus avec les balanciers-spiraux correspondants d'avoir des platines et ponts identiques.

De manière plus générale, on peut réaliser des mouvements entièrement identiques, à l'exception de leur échappement et de leur balancier-spiral, et régulés par des oscillations de fréquences différentes. Le fait que toute la partie du mouvement autre que l'échappement et le balancier-spiral ne change pas d'un mouvement à l'autre réduit considérablement les coûts de développement, de production et de logistique. Il est possible par exemple de reprendre un mouvement existant et de n'y changer que l'échappement et le balancier-spiral pour augmenter sa fréquence de régulation.

Dans les exemples représentés, l'échappement selon l'invention est un échappement à ancre suisse. Toutefois, la présente invention pourrait s'appliquer à d'autres types d'échappements à ancre et plus généralement à d'autres types d'échappement.

## Revendications

1. Procédé pour changer la fréquence d'oscillation d'un mouvement horloger comprenant un premier organe réglant (4) ayant une fréquence d'oscillation f1 et un premier échappement (5) pour entretenir les oscillations du premier organe réglant, le premier échappement comprenant une première roue d'échappement (6) à N1 dents et une première ancre (9), l'ensemble premier organe réglant - premier échappement définissant un premier entraxe (d1) constitué par la distance entre le centre de rotation de la première roue d'échappement (6) et le centre de rotation de la première ancre (9) et un deuxième entraxe (d2) constitué par la distance entre le centre de rotation de la première ancre (9) et le centre de rotation du premier organe réglant (4), ledit procédé étant **caractérisé en ce que** ledit ensemble premier organe réglant - premier échappement est remplacé par un ensemble comprenant un deuxième organe réglant ayant une fréquence d'oscillation f2 et un deuxième échappement (11, 12) pour entretenir les oscillations du deuxième organe réglant, le deuxième échappement comprenant une deuxième roue d'échappement (11) à N2 dents et une deuxième ancre (12), l'ensemble deuxième organe réglant - deuxième échappement définissant un troisième entraxe (d3) constitué par la distance entre le centre de rotation de la deuxième roue d'échappement (11) et le centre de rotation de la deuxième ancre (12) et un quatrième entraxe (d4) constitué par la distance entre le centre de rotation de la deuxième ancre (12) et le centre de rotation du deuxième organe réglant, et **en ce que** la fréquence f2 est plus grande que la fréquence f1, le rapport entre N2 et f2 est sensiblement égal au rapport entre N1 et f1, le troisième entraxe (d3) est sensiblement égal au premier entraxe (d1) et le quatrième entraxe (d4) est sensiblement égal au deuxième entraxe (d2).

2. Procédé selon la revendication 1, **caractérisé en ce que** lesdits rapports entre le nombre de dents N1 et la fréquence f1, mesurée en Hertz, et entre le nombre de dents N2 et la fréquence f2, mesurée en Hertz, sont sensiblement égaux à 5.

3. Procédé selon la revendication 1 ou 2, **caractérisé en ce que** la fréquence f2 est au moins égale à environ 5 Hz.

4. Procédé selon la revendication 3, **caractérisé en ce que** la fréquence f2 est au moins égale à environ 6 Hz.

5. Procédé selon la revendication 4, **caractérisé en ce que** la fréquence f2 est au moins égale à environ 8 Hz.

6. Procédé selon la revendication 5, **caractérisé en ce que** la fréquence f2 est au moins égale à environ 10 Hz.

## Claims

1. Method for changing the oscillation frequency of an horological movement comprising a first regulating device (4) having an oscillation frequency f1 and a first escapement (5) for maintaining the oscillations of the first regulating device, the first escapement comprising a first escape wheel (6) with N1 teeth and a first anchor (9), the first regulating device - first escapement set defining a first distance (d1) consisting of the distance between the centre of rotation of the first escape wheel (6) and the centre of rotation of the first anchor (9) and a second distance (d2) consisting of the distance between the centre of rotation of the first anchor (9) and the centre of rotation of the first regulating device (4), the said method being **characterised in that** the said first regulating device - first escapement set is replaced with a set comprising a second regulating device having an oscillation frequency f2 and a second escapement (11, 12) for maintaining the oscillations of the second regulating device, the second escapement comprising a second escape wheel (11) with N2 teeth and a second anchor (12), the second regulating device - second escapement set defining a third distance (d3) consisting of the distance between the centre of rotation of the second escape wheel (11) and the centre of rotation of the second anchor (12) and a fourth distance (d4) consisting of the distance between the centre of rotation of the second anchor (12) and the centre of rotation of the second regulating device, and **in that** the frequency f2 is higher than the frequency f1, the ratio between N2 and f2 is substantially equal to the ratio between N1 and f1, the third distance (d3) is substantially equal to the first distance (d1) and the fourth distance (d4) is substantially equal to the second distance (d2).

2. Method according to claim 1, **characterised in that** the said ratios between the number of teeth N1 and the frequency f1, measured in Hertz, and between the number of teeth N2 and the frequency f2, measured in Hertz, are substantially equal to 5.

3. Method according to claim 1 or 2, **characterised in that** the frequency f2 is at least equal to about 5 Hz.

4. Method according to claim 3, **characterised in that** the frequency f2 is at least equal to about 6 Hz.

5. Method according to claim 4, **characterised in that** the frequency f2 is at least equal to about 8 Hz.

6. Method according to claim 5, **characterised in that** the frequency f2 is at least equal to about 10 Hz.

## Patentansprüche

1. Verfahren zur Veränderung der Oszillationsfrequenz eines Uhrwerks, das ein erstes Regulierorgan (4), das eine Oszillationsfrequenz f1 aufweist, und eine erste Hemmung (5) zum Aufrechterhalten der Oszillationen des ersten Regulierorgans umfasst, wobei die erste Hemmung ein erstes Hemmungsrad (6) mit N1 Zähnen und einen ersten Anker (9) umfasst, wobei die Baugruppe aus dem ersten Regulierorgan und der ersten Hemmung einen ersten Achsabstand (d1), der durch den Abstand zwischen dem Drehpunkt des ersten Hemmungsrads (6) und dem Drehpunkt des ersten Ankers (9) gebildet ist, und einen zweiten Achsabstand (d2) abgrenzt, der durch den Abstand zwischen dem Drehpunkt des ersten Ankers (9) und dem Drehpunkt des ersten Regulierorgans (4) gebildet ist, wobei das Verfahren **dadurch gekennzeichnet ist, dass** die Baugruppe aus dem ersten Regulierorgan und der ersten Hemmung durch eine Baugruppe ersetzt wird, die ein zweites Regulierorgan, das eine Oszillationsfrequenz f2 aufweist, und eine zweite Hemmung (11, 12) zum Aufrechterhalten der Oszillationen des zweiten Regulierorgans umfasst, wobei die zweite Hemmung ein zweites Hemmungsrad (11) mit N2 Zähnen und einen zweiten Anker (12) umfasst, wobei die Baugruppe aus dem zweiten Regulierorgan und der zweiten Hemmung einen dritten Achsabstand (d3), der durch den Abstand zwischen dem Drehpunkt des zweiten Hemmungsrads (11) und dem Drehpunkt des zweiten Ankers (12) gebildet ist, und einen vierten Achsabstand (d4) abgrenzt, der durch den Abstand zwischen dem Drehpunkt des zweiten Ankers (12) und dem Drehpunkt des zweiten Regulierorgans gebildet ist, und **dadurch**, dass die Frequenz f2 größer ist als die Frequenz f1, dass das Verhältnis zwischen N2 und f2 im Wesentlichen gleich dem Verhältnis zwischen N1 und f1 ist, dass der dritte Achsabstand (d3) im Wesentlichen gleich dem ersten Achsabstand (d1) ist und dass der vierte Achsabstand (d4) im Wesentlichen gleich dem zweiten Achsabstand (d2) ist.

2. Verfahren nach Anspruch 1, **dadurch gekennzeichnet, dass** die Verhältnisse zwischen der Anzahl der Zähne N1 und der Frequenz f1, die in Hertz gemessen wird, und zwischen der Anzahl der Zähne N2 und der Frequenz f2, die in Hertz gemessen wird, im Wesentlichen gleich 5 sind.

3. Verfahren nach Anspruch 1 oder 2, **dadurch gekennzeichnet, dass** die Frequenz f2 mindestens gleich ungefähr 5 Hz ist.

4. Verfahren nach Anspruch 3, **dadurch gekennzeichnet, dass** die Frequenz f2 mindestens gleich ungefähr 6 Hz ist.

5. Verfahren nach Anspruch 4, **dadurch gekennzeichnet, dass** die Frequenz f2 mindestens gleich ungefähr 8 Hz ist.

6. Verfahren nach Anspruch 5, **dadurch gekennzeichnet, dass** die Frequenz f2 mindestens gleich ungefähr 10 Hz ist.
